# FASCICULE DE BREVET EUROPEEN

(11) **EP 2 698 793 B1**
(45) Date de publication et mention de la délivrance du brevet: **04.03.2015**
(21) Numéro de dépôt: 13157882.5
(22) Date de dépôt: 05.03.2013
(51) Int. Cl.: H01B 7/38

(54) **Câble tous terrains à dénudabilité facilitée**
Geländekabel mit erleichterter Abisolierung
Easy-stripping all-terrain cable

(30) Priorité: 08.02.2013 FR 1351099
(43) Date de publication de la demande: 19.02.2014
(73) Titulaire: Silec Cable, 77130 Montereau Fault Yonne (FR)
(72) Inventeur: Denizet, Isabelle, 77940 La Brosse Montceaux (FR); Houstin, Amélie, 77210 Avon (FR); Azzimani, Rachid, 77130 Montereau Fault Yonne (FR); Chermain, Sandrine, 77000 Vaulx-le-Penil (FR); Rambaud, Guillaume, 77480 Grisy sur Seine (FR); Baudet, Cécile, 77130 Misy sur Yonne (FR)
(74) Mandataire: Lavialle, Bruno François Stéphane

(56) Documents cités:
- FR-A1- 2 706 068
- FR-A1- 2 831 703

## Description

La présente invention concerne le domaine des câbles de transmission de puissance ou de signaux de données, tels que des câbles électriques et optiques, et plus particulièrement les câbles destinés à être enterrés.

### ETAT DE LA TECHNIQUE

Généralement, un câble comprend une âme conductrice destinée à transporter de l'électricité ou de la lumière (âme en cuivre ou aluminium, ou fibre optique par exemple) entourée d'un isolant et d'une gaine protégeant le câble des contraintes mécaniques auquel celui-ci est exposé lors de son installation (abrasion, objets tranchants en fond de tranchée). Cette gaine est parfois entourée d'une couche externe destinée à renforcer la protection mécanique du câble lors de sa pose dans des milieux dont la granulométrie est forte, permettant ainsi d'éviter d'avoir à poser le câble sur lit de sable et autorisant donc la réalisation des tranchées moins profondes. Lorsque le câble doit être raccordé à une installation ou lors de sa remontée le long d'un poteau, il est nécessaire de procéder au retrait de cette couche externe sur une longueur pouvant s'élever à une dizaine de mètres. Cette opération a généralement lieu à l'aide d'une pince dénude-câble dans laquelle on place le câble. La pince est équipée d'une lame dont l'enfoncement dans la couche externe est réglé manuellement pour correspondre à l'épaisseur de celle-ci. La pince est ensuite déplacée sur la longueur de câble à dénuder réalisant une fente longitudinale dont les flancs sont séparés afin de retirer la couche externe. Le réglage manuel de la profondeur d'enfoncement de la lame est à l'origine de nombreux problèmes car un enfoncement insuffisant oblige l'opérateur à exercer une force importante pour écarter les bords de la fente découpée tandis qu'un enfoncement trop important endommage la gaine de protection.

Enfin, il est également connu de la demande de brevet FR2831703 des couches externes comprenant des reliefs présentant généralement un pas d'hélice résultant du mode de fabrication. Cette configuration contraint l'opérateur à faire tourner la pince dénude-câble autour de la couche externe au fur et à mesure de son déplacement longitudinal compliquant encore la manoeuvre de découpe et de dépose de la couche externe.

### OBJET DE L'INVENTION

Un but de l'invention est de faciliter les opérations de retrait d'une couche externe d'un câble tout en préservant l'intégrité de la gaine de protection.

### EXPOSE DE L'INVENTION

A cet effet, on prévoit un câble comportant au moins une âme conductrice s'étendant dans une gaine recouverte d'une couche externe cannelée comportant des reliefs longitudinaux séparés les uns des autres par des cannelures. Selon l'invention, au moins un des reliefs longitudinaux est de plus forte largeur que les autres reliefs et la couche externe comporte, en regard de chaque cannelure jouxtant le relief de plus forte largeur, une zone longitudinale ayant une épaisseur inférieure à une épaisseur de la couche externe en regard des autres cannelures.

Ainsi, lorsque l'on souhaite dénuder une portion d'un tel câble, il suffit de saisir, par exemple à l'aide d'une pince, le relief de plus forte épaisseur qui permet une bonne prise, et d'exercer une traction selon une direction sensiblement radiale. Les portions de plus faible épaisseur entourant le relief de plus forte largeur se déchirent et permettent ainsi de réaliser une ouverture large dans la couche externe sans utiliser d'outil coupant susceptible d'endommager la gaine de protection du câble ou de blesser un utilisateur.

Selon une version avantageuse de l'invention, le relief de plus forte largeur possède au moins un flanc bombé.

Ainsi, le flanc s'étend partiellement au dessus de la zone longitudinale de plus faible épaisseur de la cannelure et protège celle-ci des sollicitations mécaniques telles que le poinçonnement ou l'abrasion. Cette protection contre le poinçonnement peut également être renforcée lorsque le relief de plus forte largeur est séparé des reliefs adjacents d'une distance inférieure à une distance séparant les autres reliefs les uns des autres.

D'autres caractéristiques et avantages de l'invention ressortiront à la lecture de la description qui suit d'un mode de réalisation particulier non limitatif de l'invention.

### BREVE DESCRIPTION DES DESSINS

Il sera fait référence aux figures annexées, parmi lesquelles :
- la figure 1 est une vue en perspective d'un câble selon un mode de réalisation de l'invention,
- la figure 2 est une vue en coupe transversale d'une couche externe du câble de la figure 1.
- la figure 3 est une vue en perspective d'une utilisation du câble de la figure 1.

### DESCRIPTION DETAILLEE DE L'INVENTION

En référence aux figures 1 et 2, le câble électrique généralement désigné 1 comporte, de façon connue en soi, une âme conductrice 2, en métal tel que le cuivre ou l'aluminium, qui s'étend selon un axe longitudinal X et qui est recouverte d'une couche conductrice 3, elle-même recouverte d'une couche isolante 4. La couche isolante 4 est à son tour recouverte d'une couche conductrice 5 sur laquelle est disposé un blindage métallique 6 recouvert d'une gaine de protection 7, cette dernière étant généralement en polyéthylène ou en polychlorure de vinyle.

Le câble comporte en outre une couche externe 8 qui recouvre la gaine de protection 7 et comprend des cannelures 9 séparant des reliefs longitudinaux, ici des créneaux 10 de même hauteur, c'est-à-dire dont les surfaces les plus éloignées de l'axe longitudinal X appartiennent à une même surface cylindrique d'axe X.

Selon l'invention, la couche externe 8 comprend un relief de largeur plus importante que les créneaux 10, ici un pavé de marquage 11 destiné à recevoir un marquage identifiant le câble, sa composition et/ou le type de conducteur(s) qu'il contient. Ce pavé de marquage 11 a une hauteur identique à la hauteur des créneaux 10. Les portions de la couche externe 8 en regard des cannelures 12 et 13 jouxtant le pavé de marquage 11 sont d'épaisseur plus faible que l'épaisseur de la couche externe 8 en regard des cannelures 9. Le pavé de marquage 11 possède, ici, deux flancs bombés 14 et 15 qui, en surplombant partiellement les cannelures 12 et 13, protègent celles-ci des impacts et par exemple du poinçonnement. Un autre mode de protection contre le poinçonnement des cannelures 12 et 13 consiste à agencer le pavé de marquage 11 de manière à ce que les créneaux 10 adjacents soient séparés de celui-ci par une distance inférieure à la distance séparant les autres reliefs les uns des autres.

Avantageusement, la couche externe 8 est réalisée en une matière présentant une élasticité plus élevée que la gaine de protection 7 et dont l'adhérence à la gaine de protection 7 est inférieure à la résistance au déchirement de la couche externe 8. La couche externe 8 est par exemple réalisée en élastomère réticulé, ou en matière thermoplastique élastomère c'est-à-dire un polymère multiphasique comportant une phase thermoplastique et une phase polymère mélangées, le polymère obtenu pouvant être soit sous forme massique soit sous forme cellulaire, et n'adhérant pas naturellement à la gaine de protection 7. Ainsi la couche externe 8 assure, par son élasticité, un amortissement des contraintes auquel est soumis le câble 1, l'adhérence limitée de la couche externe 8 sur la gaine de protection 7 facilite également sa dépose.

Selon un mode particulier de réalisation détaillé en figure 1, les créneaux 10 et le pavé de marquage 11 s'étendent en hélice autour de la gaine, procurant une protection multidirectionnelle au câble et facilitant la flexion du câble 8 lors des opérations de pose et d'enroulage.

En référence aux figures 1 à 3, la couche externe 8 comporte des fibres de renforts 16, par exemple des fibres en aramide, s'étendant selon une direction sensiblement longitudinale du câble 1, à l'aplomb des cannelures 9. Ces fibres permettent de reprendre les efforts de tirage exercés sur le câble et de répartir les effets d'un choc radial ponctuel sur l'ensemble du câble ce qui réduit grandement le risque d'endommagement de celui-ci.

En référence à la figure 3, lorsqu'il souhaite déposer la couche externe 8 du câble 1, un opérateur saisit, à l'aide d'une pince, le relief 11 en une extrémité libre du câble 1 et exerce sur celui-ci une traction dans une direction sensiblement radiale. Les sous-épaisseurs en regard des cannelures 12 et 13 situées de part et d'autre du relief 11 cèdent sous l'effort exercé et se déchirent, ouvrant ainsi la couche externe 8 afin d'en permettre la dépose. On obtient ainsi un câble 1 comprenant une couche externe 8 qui assure une protection aux chocs et aux agressions mécaniques, autorisant alors sa pose dans une tranchée sans nécessiter la mise en oeuvre d'un matériau à texture fine. Le retrait de cette couche externe 8 se fait aisément, sans outil spécifique et garantit l'intégrité de la gaine de protection 7. L'absence d'utilisation d'outil coupant pour les opérations de retrait de la couche externe 8 permet également de réduire les risques de blessures des opérateurs par coupure.

Bien entendu, l'invention n'est pas limitée au mode de réalisation décrit mais englobe toute variante entrant dans le champ de l'invention telle que définie par les revendications.

En particulier :
- bien que la zone longitudinale ayant une épaisseur inférieure s'étend sur toute la largeur de la cannelure adjacente au pavé de marquage, l'invention s'applique également à une zone longitudinale ponctuelle comme par exemple une rainure de largeur inférieure à la cannelure ;
- bien qu'ici, le relief de plus forte largeur soit un pavé de marquage, l'invention s'applique également à un relief de plus forte largeur ayant une autre destination telle qu'un moyen de guidage ou un point d'accroche, ou sans fonction particulière si ce n'est d'offrir une prise importante pour une pince ;
- bien qu'ici les reliefs longitudinaux soient des créneaux, l'invention s'applique également à d'autres types de reliefs longitudinaux tels que des sections cylindriques, triangulaires, etc. ;
- bien que le câble comprenne ici une âme conductrice en métal destinée au transport de l'électricité, l'invention s'applique également à une âme conductrice de lumière comme par exemple une fibre optique.

## Revendications

1. Câble (1) comportant au moins une âme conductrice (2) s'étendant dans une gaine (7) recouverte d'une couche externe (8) cannelée comportant des reliefs longitudinaux (10) séparés les uns des autres par des cannelures (9), **caractérisé en ce qu'**au moins un des reliefs longitudinaux (11) est de plus forte largeur que les autres reliefs (10) et la couche externe (8) comporte, en regard de chaque cannelure (12, 13) jouxtant le relief de plus forte largeur (11), une zone longitudinale ayant une épaisseur inférieure à une épaisseur de la couche externe (8) en regard des autres cannelures.

2. Câble (1) selon la revendication 1, dans lequel chaque zone longitudinale ayant une épaisseur inférieure (12, 13) s'étend sur toute une largeur de la cannelure correspondante.

3. Câble selon la revendication 1, dans lequel le relief de plus forte largeur (11) possède au moins un flanc bombé (14, 15).

4. Câble (1) selon la revendication 1, dans lequel le relief de plus forte largeur (11) est séparé des reliefs adjacents (10) d'une distance inférieure à une distance séparant les autres reliefs les uns des autres.

5. Câble (1) selon la revendication 1, dans lequel le relief de plus forte largeur (11) a une hauteur identique à une hauteur des autres reliefs (10).

6. Câble (1) selon la revendication 1, dans lequel la couche externe (8) est réalisée en une matière présentant une élasticité plus élevée que la gaine (7) et ayant par rapport à la gaine (7) une adhérence inférieure à la résistance au déchirement de la couche externe (8).

7. Câble (1) selon la revendication 1, **caractérisé en ce que** la couche externe (8) est réalisée en une matière n'adhérant pas naturellement à la gaine (7).

8. Câble (1) selon la revendication 1, **caractérisé en ce que** la couche externe (8) est réalisée en élastomère.

9. Câble (1) selon la revendication 1, **caractérisé en ce que** les reliefs longitudinaux (10, 11) s'étendent selon une hélice autour de la gaine (7).

10. Câble (1) selon la revendication 1, **caractérisé en ce que** la couche externe (8) comporte des fibres de renfort (16).

11. Câble (1) selon la revendication 10, **caractérisé en ce que** les fibres de renfort (16) s'étendent selon une direction sensiblement longitudinale du câble (1).

12. Câble selon la revendication 10, **caractérisé en ce que** les fibres de renfort (16) s'étendent à l'aplomb des cannelures (9).

## Patentansprüche

1. Kabel (1), umfassend mindestens eine leitende Seele (2), die sich in einer Hülle (7) erstreckt, die von einer gerillten äußeren Schicht (8) überzogen ist, welche Längsreliefs (10) umfasst, die voneinander durch Rillen (9) getrennt sind, **dadurch gekennzeichnet, dass** mindestens eines der Längsreliefs (11) eine größere Breite als die anderen Reliefs (10) hat und die äußere Schicht (8) gegenüber jeder Rille (12, 13), die an das Relief (11) mit größerer Breite angrenzt, einen Längsbereich umfasst, der eine Dicke hat, die geringer als eine Dicke der äußeren Schicht (8) gegenüber den anderen Rillen ist.

2. Kabel (1) nach Anspruch 1, wobei sich jeder Längsbereich (12, 13) mit geringer Dicke über eine gesamte Breite der entsprechenden Rille erstreckt.

3. Kabel nach Anspruch 1, wobei das Relief (11) mit größerer Breite mindestens eine gewölbte Flanke (14, 15) besitzt.

4. Kabel (1) nach Anspruch 1, wobei das Relief (11) mit größerer Breite von den angrenzenden Reliefs (10) durch einen Abstand getrennt ist, der kleiner als ein Abstand ist, der die anderen Reliefs voneinander trennt.

5. Kabel (1) nach Anspruch 1, wobei das Relief (11) mit größerer Breite eine Höhe hat, die identisch zu einer Höhe der anderen Reliefs (10) ist.

6. Kabel (1) nach Anspruch 1, wobei die äußere Schicht (8) aus einem Material hergestellt ist, das eine höhere Elastizität als die Hülle (7) aufweist und verglichen mit der Hülle (7) ein Haftvermögen hat, das geringer als die Reißfestigkeit der äußeren Schicht (8) ist.

7. Kabel (1) nach Anspruch 1, **dadurch gekennzeichnet, dass** die äußere Schicht (8) aus einem Material hergestellt ist, das nicht von Natur aus an der Hülle (7) haftet.

8. Kabel (1) nach Anspruch 1, **dadurch gekennzeichnet, dass** die äußere Schicht (8) aus einem Elastomer hergestellt ist.

9. Kabel (1) nach Anspruch 1, **dadurch gekennzeichnet, dass** sich die Längsreliefs (10, 11) in einer Schraubenlinie um die Hülle (7) herum erstrecken.

10. Kabel (1) nach Anspruch 1, **dadurch gekennzeichnet, dass** die äußere Schicht (8) Verstärkungsfasern (16) enthält.

11. Kabel (1) nach Anspruch 10, **dadurch gekennzeichnet, dass** sich die Verstärkungsfasern (16) im Wesentlichen in einer Längsrichtung des Kabels (1) erstrecken.

12. Kabel nach Anspruch 10, **dadurch gekennzeichnet, dass** sich die Verstärkungsfasern (16) senkrecht unter den Rillen (9) erstrecken.

## Claims

1. A cable (1) comprising at least one conducting core (2) extending in a sheath (7) covered with a grooved outer layer (8) having longitudinal ridges (10) separated from each other by grooves (9) **characterized in that** at least one of the longitudinal ridges (11) has a greater width than the other ridges (10) and the outer layer (8) has, opposite each groove (12, 13) adjacent to the ridge having the greater width (11), a longitudinal area having a thickness smaller than the thickness of the outer layer (8) opposite the other ridges.

2. A cable (1) according to claim 1, wherein each longitudinal area having a smaller thickness (12, 13) extends over the whole width of the corresponding groove.

3. A cable according to claim 1, wherein the ridge having the greater width (11) has at least a raised flank (14, 15).

4. A cable (1) according to claim 1, wherein the ridge having the greater width (11) is separated from the adjacent ridges (10) by a distance smaller than the distance separating the other ridges from one another.

5. A cable (1) according to claim 1, wherein the ridge having the greater width (11) has a height equal to the height of the other ridges (10).

6. A cable (1) according to claim 1, wherein the outer layer (8) is made of a material having a better resilience than the sheath (7) and having an adherence lower than the tearing strength of the outer layer (8), as compared to the sheath (7).

7. A cable (1) according to claim 1, **characterized in that** the outer layer (8) is made of a material which does not naturally adhere to the sheath (7).

8. A cable (1) according to claim 1, **characterized in that** the outer layer (8) is made of elastomer.

9. A cable (1) according to claim 1, **characterized in that** the longitudinal ridges (10, 11) extend helically around the sheath (7).

10. A cable (1) according to claim 1, **characterized in that** the outer layer (8) comprises reinforcing fibres (16).

11. A cable (1) according to claim 10, **characterized in that** the reinforcing fibres (16) extend in a substantially longitudinal direction of the cable (1).

12. A cable according to claim 10, **characterized in that** the reinforcing fibres (16) extend perpendicularly to the grooves (9).
